# EUROPÄISCHE PATENTSCHRIFT

(11) **EP 0 075 287 B1**
(45) Veröffentlichungstag und Bekanntmachung des Hinweises auf die Patenterteilung: **04.03.1987**
(21) Anmeldenummer: 82108582.6
(22) Anmeldetag: 17.09.1982
(51) Int. Cl.: B21D 51/46, B65D 83/14

(54) **Vorrichtung und Verfahren zur Serienanfertigung einer eine Dichtung tragenden Montagekappe für Aerosolbehälter sowie eine derartige Montagekappe**
Apparatus and method for the series production of a valve mounting cup provided with a gasket for an aerosal container, and such a valve mounting cup
Appareil et procédé de fabrication en série d'une coupelle de montage d'une soupape munie d'un joint pour un récipient pour aérosol et coupelle de montage concernée

(30) Priorität: 18.09.1981 US 302442
(43) Veröffentlichungstag der Anmeldung: 30.03.1983
(73) Patentinhaber: Precision Valve Corporation, Yonkers New York 10702 (US); Abplanalp, Robert Henry, Bronxville New York 10708 (US)
(72) Erfinder: Abplanalp, Robert Henry, Bronxville New York 10708 (US); Naku, Virgil, Hawthorne New York 10532 (US)
(74) Vertreter: Knoblauch, Ulrich, Dr.-Ing.

## Beschreibung

Die Erfindung bezieht sich auf ein Verfahren, eine Vorrichtung und eine Montagekappe nach den Oberbegriffen der Ansprüche 1, 5 und 14.

Aerosolausgabebehälter finden weitverbreitete Anwendung bei der Verpackung von Fluidmaterialien, einschließlich einer Vielzahl sowohl flüssiger als auch pulverförmiger Erzeugnisse. Diese Behälter sind mit einer ventilgesteuerten Ausgabeöffnung versehen und werden durch ein flüchtiges Treibmittel betrieben, das zusammen mit dem auszugebenden Erzeugnis im Behälter enthalten ist. Da das Treibmittel einen erheblichen Dampfdruck bei Zimmertemperatur aufweist, steht das Erzeugnis in dem geschlossenen Behälter unter einem über dem Atmosphärendruck liegenden Druck.

Eine typische Aerosoleinheit weist einen hohlen zylindrischen Behälter auf, der an seinem einen Ende dicht verschlossen und an seinem gegenüberliegenden Ende mit einer Öffnung zur Aufnahme einer Ausgabeventilanordnung versehen ist. Ein als Montagekappe bezeichneter Deckel dient als Verschluß für den Behälter und als Träger für die Ventilanordnung. Gewöhnlich hat die Montagekappe eine Querwand mit einer Öffnung zur Aufnahme der Ventilanordnung, eine vom Umfangsrand der Querwand herabhängende (bzw. nach oben ragende) Seitenwand und einen vom Rand der Seitenwand nach außen ragenden Ringkanal. Wenn die Montagekappe dicht auf dem Behälter angeordnet ist, liegt der Kanal über dem die Behälteröffnung umgebenden Bördelrand, und der untere Teil der Seitenwand in der Nähe des Kanals ist nach außen gegen die Behälterwand in der Nähe des Bördelrandes aufgeweitet. Um eine hinreichende Abdichtung zwischen dem Verschluß und dem Behälter sicherzustellen, ist die Kappe mit einer Dichtung versehen, die im Ringkanal oder überwiegend im Ringkanal der Kappe angeordnet sein kann.

Bislang werden die Dichtungen der Montagekappen zunächst zugeschnitten und dann in dem Kanal angeordnet. Diese Art von Dichtung hat den Nachteil, daß sie während des Einfüllens des Treibmittels oder der Montage der Ventileinheit nicht relativ zur Montagekappe ortsfest bleibt, so daß beim Zusammenklemmen bzw. Zusammenquetschen von Montagekappe und Behälter, um die Abdichtung zu bewirken, die Dichtung (der Dichtring) häufig in eine Schräglage verschoben wird, so daß das Zusammenklemmen oder Einquetschen weniger wirksam ist.

Bei einem anderen herkömmlichen Verfahren zur Ausbildung der Dichtung wird ein flüssiges Dichtungsbildungsmittel verwendet, das ein in einer flüchtigen organischen Trägerflüssigkeit dispergiertes oder gelöstes Elastomer aufweist. Bei der Ausbildung dieser Dichtung wird das flüssige Mittel in der gewünschten Form in dem Kanal der Kappe angeordnet, während die Kappe unter einer Dosierdüse gedreht wird, durch die das Mittel strömt. Der Niederschlag wird dann zu einer trockenen festen Dichtungsmasse durch Erwärmung der Trägerflüssigkeit ausgehärtet. Obwohl dieses Verfahren des Einspritzens von Dichtringen an der gewünschten Einbaustelle in umfangreichem Maße kommerziell angewandt wird, hat es den Nachteil, daß ein aufwendiger Trocknungsprozess erforderlich ist, bei dem die Montagekappe sorgfältig behandelt werden muß, um ein unerwünschtes Hochstauen aus der Horizontalebene zu vermeiden. Sodann ist eine kostspielige Wiedergewinnungsvorrichtung für die ausgetriebene (verdampfte) organische Flüssigkeit erforderlich. Insgesamt ist das Einspritzen der Dichtung ein kostspieliger Verfahrensschritt bei der Herstellung der Montagekappe. Als Beispiel für das Einspritzen einer Dichtung sei auf die US-Patentschrift 3342381 verwiesen.

Andere Verfahren zum Aufbringen einer Dichtung auf der Montagekappe sind in der US-Patentschrift, 3417177 beschrieben, bei denen der Dichtring aus einem unter Erwärmung schrumpfenden Material hergestellt ist. Nachdem ein Band aus Dichtungsmaterial auf der Seitenwand aufgebracht worden ist, wobei der Durchmesser des Dichtrings größer als der Außendurchmesser der Seitenwand der Montagekappe ist, wird die Montagekappe so stark und so lange erwärmt, bis das Band bis zum dichten Reibschluß auf der Seitenwand aufgeschrumpft ist.

Ein ähnliches Verfahren ist in der US-Patentschrift 3443006 angegeben, bei dem ein Band aus Dichtungsmaterial unter Verwendung eines Quellmittels aufgequollen wird, so daß sein Durchmesser zunimmt, bis das Band fest auf der Seitenwand der Montagekappe sitzt. Das Quellmittel wird dann aus dem Dichtungsmaterial entfernt, so daß das Band in dichte Reibschlußberührung mit der Seitenwand kommt.

Sowohl das Aufschrumpfungs- als auch das Aufquellverfahren zum Aufbringen eines Dichtungsmaterials auf der Montagekappe ist kostspielig und verhältnismäßig zeitaufwendig. So müssen nach Spalte 4, Zeilen 27 bis 31, der US-Patentschrift 3417177 die Bänder zwei bis drei Minuten lang auf einer Temperatur von 115,6 °C (240 °F) gehalten werden, um einen dichten Reibschluß zu erzielen. Nach Beispiel 2 der US-Patentschrift 3443006 müssen die Bänder 0,5 bis 1,5 Minuten in der Quellflüssigkeit angeordnet sein und dann noch längere Zeit getrocknet werden.

Ferner muß bei jeder Serienfertigung, bei der dieses Verfahren angewandt wird, eine Einrichtung zur Wiedergewinnung der organischen Flüssigkeit verwendet werden.

Ferner ist in der EP-A2-0 033 626 eine Vorrichtung und ein Verfahren zum Aufbringen eines Dichtungsrings auf einer Montagekappe beschrieben, bei dem bzw. der das Dichtungsmaterial in der bevorzugten Lage auf der Montagekappe aufgebracht wird, um eine Abdichtung zwischen der Montagekappe und dem Bördelrand des Behälters zu bewirken, und die Nachteile der zuvor erwähnten Verfahren vermieden sind. Dabei werden die Dichtringe äußerst schnell und wirksam auf Aerosolbehälter-Montagekappen aufgebracht.

Das in dieser EP-A2-0 033 626 angegebene Verfahren besteht im wesentlichen darin, daß eine rohrförmige Hülse bzw. ein Schlauch aus Dichtungsmaterial auf einem kompressiblen Dorn aufgebracht wird ; daß zunächst die Seitenwand der Montagekappe und das angrenzende Ende des Dorns so zueinander ausgerichtet werden, daß die Hülse aus Dichtungsmaterial über die Seitenwand geschoben werden kann, wobei der Dorn relativ zueinander und zu ihrer Bewegung in Richtung auf die Montagekappe und von dieser weg feststehende und bewegliche Teile aufweist ; daß der bewegliche Teil des das Dichtungsmaterial tragenden Dorns so in Richtung auf die Montagekappe gedrückt wird, daß das Dichtungsmaterial über die Seitenwand der Montagekappe geschoben wird ; daß der bewegliche Teil des Dorns in seiner Ausgangslage zurückgezogen und die Hülse zwischen der Montagekappe und dem Dorn durchgeschnitten wird, so daß ein Band aus Dichtungsmaterial verbleibt; und daß dann die Montagekappe zu einer Station befördert wird, in der das Band aus Dichtungsmaterial weiter über die Seitenwand der Montagekappe geschoben wird, so daß das Band aus Dichtungsmaterial nicht über die Seitenwand der Montagekappe hinausragt. In diesem Zustand kann die mit der Dichtung versehene Montagekappe weiterverarbeitet werden.

In bestimmten Anwendungsfällen der mit einer Dichtung versehenen Montagekappe nach der EP-A2-0 033 626, nämlich bei Verwendung der Montagekappe bei dem sogenannten « under the cup Einfüllen des Treibmittels in den Behälter, hat sich gezeigt, daß gelegentlich das Dichtungsband beim Füllen von der Montagekappe abrutscht. Ferner wurde festgestellt, daß sich bei einer erheblichen Anzahl von Montagekappen das Band aus Dichtungsmaterial aus seiner Einbauiage in dem Kanal oder umgebördelten Teil der Montagekappe vor dem Anbördeln der Montagekappe an dem Behälter verschiebt. Beide Nachteile verringern die Produktivität bei einer Serienfertigung.

Der Erfindung liegt die Aufgabe zugrunde, ein Verfahren und eine Vorrichtung sowie eine Montagekappe der in der EP-A2-0 033 626 angegebenen gattungsgemäßen Art zu verbessern, insbesondere dahingehend, daß ein Abrutschen oder Verschieben der Dichtung von bzw. auf der Montagekappe vermieden ist.

Die Lösungen dieser Aufgabe sind in den Patentansprüchen 1, 5 und 14 angegeben. Weiterbildungen sind in den Unteransprüchen angegeben.

Die Erfindung und ihre Weiterbildungen werden nachstehend anhand der Zeichnungen, die bevorzugte Ausführungsbeispiele darstellen, näher beschrieben. Es zeigen :
Figur 1 eine Schnittansicht einer nach dem Verfahren und mittels der Vorrichtung, die in der US-Patentanmeldung 112791 angegeben sind, mit einer Dichtung versehene Montagekappe für einen Aerosolbehälter,
Figur 2A bis 2F eine schematische Darstellung eines Beispiels der nach der US-Patentanmeldung 112791 angewandten Verfahrensschritte beim Aufbringen des Dichtungsmaterials auf einer Aerosolbehälter-Montagekappe,
Figur 3 eine perspektivische Ansicht der Vorrichtung nach Fig. 2 zusammen mit der Vorrichtung, die bei einer zweiten erfindungsgemäßen Maßnahme mit dem Erzeugnis nach Fig. 2 verwendet wird,
Figur 4 den Schnitt 4-4 der Vorrichtung nach Fig. 3,
Figur 5 den Schnitt 5-5 der Vorrichtung nach Fig. 3 bei Anwendung der zweiten Maßnahme mit dem Erzeugnis nach Fig. 2,
Figur 6 ein Zeitdiagramm des Ablaufs eines einzigen Zyklus der Herstellung der Montagekappe nach Fig. 2,
Figur 7 eine perspektivische Ansicht eines zweiten Ausführungsbeispiels der Erfindung, die
Figur 8 und 9 Ansichten der Vorrichtung nach Fig. 7 in verschiedenen Betriebsphasen, und zwar einerseits in einer Anfangslage und andererseits in einer vorgeschobenen Lage relativ zur Montagekappe,
Figur 10 eine Teilschnittansicht der Vorrichtung, die zum Vorschieben des Bandes aus Dichtungsmaterial in seine endgültige Lage auf der Montagekappe erfindungsgemäß verwendet wird, wobei die Vorrichtung im relativ zur Montagekappe nicht vorgeschobenen Betriebszustand dargestellt ist,
Figur 11 die Vorrichtung nach Fig. 10 im relativ zur Montagekappe vorgeschobenen Betriebszustand,
Figur 12 eine vergrößerte Darstellung des Kreisausschnitts der Fig. 11,
Figur 13 eine perspektivische Darstellung der erfindungsgemäßen mit einer Dichtung versehenen Montagekappe,
Figur 14 eine schematische Darstellung einzelner Verfahrensschritte oder Stationen des erfindungsgemäßen Verfahrens der Herstellung einer mit einer Dichtung versehenen Montagekappe,
Figur 15 einen Teilschnitt der bevorzugten Vorrichtung, die verwendet wird, um das Band aus Dichtungsmaterial so weit auf die Montagekappe aufzuschieben, daß das Ende des Dichtungsmaterials auf dem geraden Teil der Seitenwand der Montagekappe liegt,
Figur 16 eine perspektivische Ansicht eines der flexiblen Finger der Vorrichtung nach Fig. 15, die
Figur 17 und 18 die Querschnitte 17-17 und 18-18 der Fig. 15,
Figur 19 den Querschnitt 19-19 der Fig. 15,
Figur 20 einen Teilschnitt der bevorzugten Vorrichtung, die zum Vorschieben des Dichtungsmaterials in seine endgültige Lage auf der Montagekappe verwendet wird,
Figur 21 einen vergrößerten Teilschnitt der Stempelhülse nach Fig. 20, der Montagekappe und des Dichtungsmaterials in der vollständig vorgeschobenen Lage der Stempelhülse und
Figur 22 eine Draufsicht auf ein Teil einer Zentriereinrichtung.

Fig. 1 stellt die mit einer Dichtung versehene Montagekappe 10 in gegenüber ihrer Anordnung auf dem zusammengebauten Aerosolbehälter umgekehrter Lage dar. Die Montagekappe hat eine kreisförmige Querwand 12 mit einer an ihrem Umfangsrand einteilig angeformten umlaufenden Seitenwand 14. Der freie Rand 16 der Seitenwand 14 ist radial nach außen so umgebogen, daß er einen ringförmigen Kanal 18 bildet, der nach der Anbringung an einen nicht dargestellten Aerosolbehälter dessen Öffnungsrand umgreift. Der innere Teil der Querwand 12 ist versenkt, so daß er einen rohrförmigen Rand oder Topf 20 bildet, der eine zylindrische Wand 22 aufweist, die einteilig mit einer gelochten horizontalen Wand 24 verbunden ist. Wenn die Montagekappe 10 mit dem Aerosolbehälter verbunden ist, wirkt der Topf 20 als Sockel für eine Ventileinheit, deren Ventilschaft durch die gelochte Wand 24 hindurch in den Behälter ragt. Auf der Außenseite der Seitenwand 14 ist eine ringförmige Dichtung 26 angeordnet, die über die Verbindungsstelle von Seitenwand 14 und Kanal 18 hinwegläuft und bis in den Kanal reicht.

In den Fig. 2A bis 2F sind einander entsprechende Teile mit den gleichen Bezugszahlen wie in Fig. 2A versehen. Diese Figuren stellen schematisch die relative Lage der beweglichen Teile einer Vorrichtung zum Aufschieben eines Dichtungsmaterials aus Kunststoff auf die Montagekappe und Abschneiden des rohrförmigen Dichtungsmaterials, so daß sich ein Band aus Dichtungsmaterial auf der Seitenwand der Montagekappe ergibt, in verschiedenen Betriebszuständen oder Betriebsphasen dar..

Nach Fig. 2A ist eine Hülse aus Dichtungsmaterial 30 in Längsrichtung über einen Dorn 32 geschoben. Die Montagekappe 34 ist fest in einem Sitz 36 angeordnet, der in an sich bekannter Weise auf einer Unterlage montiert ist. Durch die mittlere Öffnung im Sockel der Montagekappe 34 ragt ein Positionierstift 38, der für einen festen Abstand zwischen der Unterseite 40 des Dorns 32 und der Montagekappe 34 sorgt. Der Dorn 32 hat einen oberen Teil 42 und einen unteren Teil 44, die axial relativ zueinander verschiebbar sind und getrennt werden können. Ihr Aufbau wird anhand von Fig. 4 ausführlicher beschrieben. Der obere Teil 42 des Dorns ist von einem oberen Greif- oder Klemmteil 46 und der untere Teil 44 von einem unteren Greif- oder Klemmteil 48 umgeben.

In der in Fig. 2A dargestellten Anfangsphase eines Montagezyklus ist der Dorn 32 auf dem Positionierstift 38 angeordnet und bis zu seiner Unterseite 40 mit dem Dichtungsmaterial überzogen. Beide Klemmteile 46 und 48 sind geöffnet.

In der Betriebsphase nach Fig. 2B wird der obere Klemmteil 46 um den Dorn 32 herum geschlossen, und dann verschiebt er den oberen Teil 42 des Dorns 32 in Richtung auf die Montagekappe 34. Dadurch wird das Dichtungsmaterial 30 über die feststehende Unterseite 40 des Dorns 32 hinausgeschoben. Der untere Klemmteil 48 ist dabei geöffnet.

Nach Fig. 2C wird das Dichtungsmaterial zunächst in der gewunschten Länge auf die Seitenwand der Montagekappe 34 geschoben und anschließend der untere Klemmteil 48 um den unteren Teil 44 des Dorns 32 geschlossen.

In der nächsten Betriebsphase nach Fig. 2D wird der obere Klemmteil 46 geöffnet, so daß der obere Teil 42 des Dorns 32 in seine Ausgangslage zurückkehren kann. Gleichzeitig wird der Positionierstift 38 unter die Montagekappe 34 abgesenkt, und anschließend wird eine (nur in Fig. 2D dargestellte) Schneidkante 50 durch das Dichtungsmaterial 30 hindurchgeführt.

Fig. 2E stellt eine Montagekappe mit einem Band aus Dichtungsmaterial 30 auf der Seitenwand der Montagekappe dar.

In der nächsten Phase nach Fig. 2F wird der untere Greifteil 48 um den unteren Teil 44 des Dorns 32 herum geschlossen und der Positionierstift 38 in die in Fig. 2A dargestellte Lage geschoben, und danach wird der Greifteil 48 geöffnet, so daß sich das System in der Anfangsphase nach Fig. 2A befindet.

Fig. 3 stellt eine Montagevorrichtung mit sechs Stationen für das Aufbringen der Dichtungen auf einer Montagekappe dar. Das Dichtungsmaterial 30 wird von (nicht dargestellten) einzelnen Vorratsrollen abgewickelt. Der obere Klemmteil 46 hat eine Reihe von Öffnungen 52, die den Dorn 32 aufnehmen. Mit 48 ist der untere Greifteil bezeichnet. Die Montagekappen 34 werden längs einer Laufbahn 54 jeweils unter die einzelnen Dorne befördert. Die hierfür vorgesehene an sich bekannte Fördereinrichtung ist nicht dargestellt. Sie befördert eine vorbestimmte Anzahl der Montagekappen, hier sechs, längs der Laufbahn 54 jeweils vertikal unter jeweils einen der Dorne. In dem Zeitdiagramm nach Fig. 6 sind Teile dieser Fördereinrichtung als Förderfinger, Förderarm und Lokator bezeichnet. Die Schneidkante 50 ist auf einem rotierenden Rad 56 so befestigt, daß sie bei ihrer Hin- und Rückbewegung während eines Schneidzyklus auf einer elliptischen Bahn läuft. Nachdem das Dichtungsmaterial 30 über die Montagekappe geschoben worden ist, wird diese zu einer Station befördert, in der ein Stempel 58 mit hohler Unterseite, der in Fig. 5 (dort mit 104 bezeichnet) ausführlicher dargestellt ist, über die Seitenwand der Montagekappe geschoben wird und das Dichtungsmaterial 30 längs der Seitenwand verschiebt.

Fig. 4 stellt den Aufbau einer einzigen Dorn-Montagekappe-Station des Ausführungsbeispiels nach Fig. 3 ausführlicher dar. Der obere Teil 42 des Dorns 32 hat eine Spitze 60, die auf den oberen Teil 42 aufgeschraubt ist und das Aufschieben des Dichtungsmaterials auf den Dorn 32 erleichtert. Ferner hat der obere Teil 42 des Dorns 32 einen Hohlraum 62, in dem eine Feder 64 angeordnet ist. Wie den Fig. 2A bis 2F am deutlichsten zu entnehmen ist, ist der obere Teil 42 des Dorns 32 am unteren Ende mit mehreren Fingern 68 und der untere Teil 44 des Dorns 32 am oberen Ende mit mehreren Ausnehmungen 70 versehen, die so ausgerichtet sind, daß sie die Finger 68 aufnehmen, wenn der obere Teil des Dorns 32 in Richtung auf den unteren Teil des Dorns verschoben wird.

Bei dem oberen Klemmteil 46 handelt es sich um eine herkömmliche Einspanneinrichtung, die an einem hin- und hergehenden Stempel oder Stößel befestigt ist, so daß sie rasch in Richtung auf die Montagekappe und von dieserweg bewegt werden und, wenn sie den oberen Teil des Dorns eingeklemmt hat, diesen Teil in Richtung auf die Montagekappe verschieben kann.

Bei dem unteren Greifteil 48 handelt es sich ebenfalls um eine herkömmliche Einspanneinrichtung.

Die Schneidkante 50 ist in herkömmlicher Weise gelagert und beschreibt bei ihrer Hin- und Herbewegung relativ zur Montagekappe 34 eine elliptische Bahn. Fig. 5 zeigt einen hin- und hergehenden Stempel 104, dessen untere äußere Schulter sich an der oberen Kante des Dichtungsmaterials anlegt und dieses weiter über die Seitenwand der Montagekappe schiebt. Der Stempel 104 hat einen hohlen unteren Teil 106, der in einer Schulter 108 endet. Innerhalb des unteren Teils 106 ist ein federbelasteter Zentrierstift 110 mit einem Vorsprung 112 angeordnet. Der Vorsprung 112 hat einen abgekanteten Endteil 114, der in die Montagekappe 34 paßt und diese durch Anlage an der konischen Querwand 113 zentriert.

Die Aufgabe des Stempels nach Fig. 5 besteht darin, das Band aus Dichtungsmaterial so weit auf die Montagekappe zu schieben, daß es in Höhe oder unterhalb der konischen Fläche 113 der Montagekappe 34 liegt. Der Zweck dieser Anordnung des Dichtungsbandes besteht darin, daß eine Bandkante durch den geraden Teil 115. der Seitenwand der Montagekappe 34 abgestützt wird und dadurch eine solche Lage einnimmt, daß sie mit dem Stempel bei der zweiten und letzten Stempelverschiebung zum Vorschieben des Bandes aus Dichtungsmaterial in seine endgültige Lage auf der Montagekappe zur Anlage kommt.

Fig. 6 beschreibt den zeitlichen Ablauf eines Betriebszyklus der in Fig. 3 dargestellten Vorrichtung. In Fig. 6 ist die « Klemme » der Klemmteil, sind die « Stifte » die Positionierstifte, sind der « Förderfinger » und « Förderarm » Teile einer herkömmlichen Fördereinrichtung zum Weiterbefördern von sechs Montagekappen pro Zyklus in die jeweilige Lage zur Montage des Dichtungsmaterials.

Ein zweites Ausführungsbeispiel der Dorn-Klemmteil-Anordnung ist in den Fig. 7 bis 9 dargestellt. Dieses Ausführungsbeispiel hat den Vorteil eines einfachen Aufbaus, bei dem ein die mittlere Öffnung der Montagekappe durchsetzender Positionierstift entfällt. Nach Fig. 7 ist das Dichtungsmaterial 30 über einen Dorn 80 geschoben. Der Dorn hat einen oberen Teil 82 und einen unteren Teil 84, wobei der untere Teil einen mit Ausnehmungen versehenen Teil 86 und eine obere Verlängerung 88, die durch den oberen Teil 82 hindurchläuft, aufweist und die obere Verlängerung 88 sich elastisch an der Oberseite des Teils 80 abstützt. Der obere Klemmteil 90 hat obere und untere Gruppen aus Rollen 92 und 94, die so am oberen Dornteil 82 anliegen, daß sie eine Verschiebung des Dornteils 82 verhindern. Der untere Klemmteil 96 ist in herkömmlicher Weise als Spanneinrichtung ausgebildet und hat nicht dargestellte Mittel zur Hin- und Herbewegung des unteren Klemmteils relativ zur Montagekappe. Die Montagekappe 98 ist in einer Halteeinrichtung auf einer Unterlage oder Bodenplatte 100 befestigt.

Fig. 9 stellt die Dorn-Klemmteil-Anordnung des Ausführungsbeispiels nach Fig. 7 in der Anfangslage dar, aus der das Dichtungsmaterial auf die Montagekappe geschoben wird. Das Dichtungsmaterial 30 ragt um ein kurzes Stück, vorzugsweise in einer Länge von etwa 6,35 mm (1/4"), über den unteren Teil des Dornteils 84 hinaus. In der Phase nach Fig. 9 ist der untere Klemmteil 96 um den Dornteil 84 herum geschlossen. Während der untere Klemmteil 96 hierbei nach unten in Richtung auf die Montagekappe 98 verschoben wird, wird das Dichtungsmaterial 30 über die Seitenwand der Montagekappe geschoben. Das Dichtungsmaterial ist so beschaffen, daß es während der Vorschubbewegung des Dornteils 84 zwischen den Rollen 92 und 94 des oberen Klemmteils 90 hindurchläuft. Nachdem das Dichtungsmaterial über die Seitenwand der Montagekappe geschoben worden ist, wird der untere Klemmteil 96 geöffnet und der Dornteil 84 in die Fig. 8 dargestellte Ausgangslage zurückgestellt. Danach kann dann ein neuer Zyklus beginnen. Nach der Rückstellung des Dornteils 84 wird die Schneidkante 102 vorgeschoben und das Dichtungsmaterial durchgeschnitten. Danach wird die Montagekappe zu einer Station (s. Fig. 5) befördert, in der das Dichtungsmaterial 30 weiter über die Seitenwand der Montagekappe geschoben wird. Anstelle des einzigen Dorns nach den Fig. 7 bis 9 können auch mehrere Dorne und Klemmteile, wie bei dem Ausführungsbeispiel nach Fig. 2 bis 5, verwendet werden.

Nach dem anfänglichen Vorschub des Bandes aus Dichtungsmaterials auf die Seitenwand der Montagekappe werden die Montagekappen unter herkömmlicher Führung durch eine Zone befördert, in der das Band aus Dichtungsmaterial durch herkömmliche Heizeinrichtungen erwärmt wird. In dieser Zone kann die Montagekappe in indirektem Wärmeaustausch an einem isolierten Warmwassersystem vorbeigeführt werden, dessen Temperatur durch eine Regeleinrichtung genau auf den gewünschten Wert geregelt werden kann. Hierbei hat sich das Erwärmen der Montagekappe auf eine Temperatur von etwa 71 bis 83 °C (160 bis 180 °F) als günstig erwiesen.

Aus der Erwärmungszone werden die mit einer Dichtung versehenen Montagekappen in eine sekundäre oder zweite Stempelstation befördert. Der Stempel und dessen Wirkungsweise in der sekundären Stempelstation werden anhand der Fig. 10 bis 12 beschrieben.

Nach Fig. 10 befindet sich das Band 116 in einer Lage, in die es zu Anfang auf die Seitenwand der Montagekappe 118 geschoben wird. Der Stempel 120 nach Fig. 10 hat einen äußeren Hülsenteil 122, einen Kopfteil 124, und einen Einspannteil 126, der an einer (nicht dargestellten) Stempelvorschubeinrichtung befestigt ist. Der Kopfteil 124 und der Hülsenteil 122 begrenzen einen Hohlraum 128. Innerhalb des Hohlraums 128 befindet sich ein Montagekappen-Abstreifglied 130 mit verschiebbar ineinandergreifenden Teilen 132 und 134 und ein Montagekappen-Zentrierglied 136, das durch eine Feder 138 vom Kopfteil 124 weggedrückt wird. Der Teil 132 des Montagekappen-Abstreifgliedes 130 wird durch eine Feder 140 vom Kopfteil 124 weggedrückt. Der Teil 134 des Montagekappen-Abstreifgliedes 130 wird durch eine Feder 142 vom Teil 132 weggedrückt.

Die Hülse 122 hat einen unteren Teil 144 mit einer Ringschulter 146 und einem Randteil 148. Die Ringschulter 146 legt sich am Band aus Dichtungsmaterial 116 an und verschiebt das Band in seine endgültige Lage auf der Montagekappe 118.

Der Randteil 148, dessen Form am besten aus Fig. 12 zu ersehen ist, hat einen Vorsprung 150 und eine mit einem schwachen Krümmungsradius versehene Kontur.

Während des Betriebs werden die Montagekappen 118 in der sekunkären Stempelstation angeordnet. Dann wird der Stempel 120 in Richtung auf die Montagekappe 118 vorgeschoben, wobei die Montagekappe durch das Zentrierglied 136 relativ zum Stempel 120 zentriert wird. Wie Fig. 10 zeigt, wird auch das Abstreifglied 130 mit der Montagekappe in Berührung gebracht. Bei einer weiteren Vorschubbewegung des Stempels 120, deren Ende in Fig. 11 dargestellt ist, legt sich die Hülse 122 mit ihrer Schulter 146 am Band aus Dichtungsmaterial 116 an, so daß das Band 116 weiter über die Seitenwand der Montagekappe 118 bis in die in Fig. 11 dargestellte Endlage geschoben wird. Wie Fig. 12 zeigt, wird die Vorschubbewegung der Hülse 122 dadurch beendet, daß der Rand 148 der Hülse 122 gegen die Wand 152 des Kanals der Montagekappe 118 stößt, wobei gleichzeitig eine ringförmige Rippe 154 in dem Band aus Dichtungsmaterial 116 bei der Verformung durch den auf das Dichtungsmaterial drückenden Vorsprung 150 ausgebildet wird. Während des Rücklaufs des Stempels 120 wird der Teil 134 des Montagekappen-Abstreifgliedes solange durch die Feder 142 gegen die Montagekappe 118 gedrückt, bis die Hülse 122 von der vorgeschobenen Dichtung abhebt, so daß ein Anheben der Montagekappe 118 durch die zurücklaufende Hülse 122 verhindert wird. Die Federn 140 und 142 sind so bemessen, daß sie eine Vorschubbewegung des Teils 132 in Richtung auf den Teil 134 während des Vorlaufs des Stempels 120 gestatten.

Die bevorzugten Stempel, die in der sekundären Stempelstation verwendet werden, werden anhand der Fig. 15 bis 21 beschrieben.

Nach Flg. 15 hat der Stempel 200 einen Träger 202, der durch herkömmliche Mittel mit einem (nicht dargestellten) hin- und herbewegbaren Stößel verbunden ist. In der Bohrung 204 ist ein Glied 206 unter Federbelastung teleskopierbar. Das teleskopierbare Glied 206 endet in einem geschlitzen Bund 220. Innerhalb des Gliedes 206 ist eine Montagekappen-Zentriereinrichtung 208 unter Federbelastung verschiebbar gelagert. Das teleskopierbare Glied 206 ist von einem geschlitzten Ring 210 umgeben, in dessen Schlitzen Finger 212 gelagert sind. Die in Fig. 16 ausführlicher dargestelten Finger 212 sind durch Paßstifte 214 am Träger 202 befestigt. Die Finger haben Nuten 216 (Fig. 15 und 16), in denen 0-Ringe 218 angeordnet sind, die einen konstanten, nach innen gerichteten Druck auf die Finger 212 ausüben. Die Finger 212 sind ferner in Schlitzen 222 (Fig. 18) des geschlitzten Bundes 220 angeordnet. An der Unterseite des teleskopierbaren Gliedes 206 ist eine Platte 224 befestigt, die eine Schulter 226 bildet, an der sich die untere Schulter 228 der Finger 212 bei der Vorschubbewegung des Stempels 200 anlegt. Die Länge des Weges, den die Finger 212 vor dem Anschlagen an der Schulter 226 zurücklegen, bestimmt die Strecke, um die die Dichtung 230 auf die Seitenwand 232 der Montagekappe 234 vorgeschoben wird. Auf den geschlitzten Ring 210 ist ein äußeres einstellbares Hülsenglied 236 aufgeschraubt, das ein Aufspreizen der Finger 212 nach außen verhindert und dadurch die Unterseite 238 der Finger 212 gegen die Oberkante des Dichtungsmaterials 230 richtet.

Nachdem die Dichtung zu Anfang auf die Montagekappe geschoben worden ist, werden die Montagekappe und die Dichtung auf eine Temperatur von etwa 71 bis 83 °C (160 bis 180 °F) erwärmt und dann in die letzte Stempelstation befördert.

In Fig. 20 ist eine Stempeleinrichtung 240 dargestellt, die zu Anfang die Montagekappe 242 zentriert und die Dichtung 244 in ihre Endlage auf der Montagekappe 242 schiebt. Die Stempeleinrichtung 240 ist an einem (nicht dargestellten) Träger befestigt, der seinerseits durch herkömmliche Mittel mit einer (nicht dargestellten) hin-und hergehenden Presse verbunden ist. Die Stempeleinrichtung hat ein Einsatzglied 250 mit einer mittleren Bohrung, die eine Kammer 252 begrenzt. Am Einsatzglied 250 ist eine innere Hülse 254 befestigt, die einen Flansch 256 für den Anschluß an das Einsatzglied 250 aufweist.

Mit der inneren Hülse 254 ist eine äußere Hülse 258 durch einen Flansch 260 verbunden.

In der inneren Hülse 254 und der Kammer 252 ist eine Zentriereinrichtung 262 mit einem Federaufnehmer und -anschlag 264, einer Stange 266, einem Kolben 268, O-Ringen 270 und einem Zentriereinsatz 272 angeordnet.

Ein Montagekappen-Abstreifer 274 steht unter einer unabhängigen Federbelastung und ist in der inneren Hülse 254 angeordnet und liegt an einer Schulter 276 der inneren Hülse 254 an. Eine Öffnung 278 des Abstreifers 274 hat eine Schlitzform, wie sie in Fig. 22 in größerem Maßstab dargestellt ist. Die Schlitzform verhindert, daß die Zentriereinrichtung aus der Stempelanordnung entfernt wird, wobei die Kante 280 des Federaufnehmers und -anschlags 264 an der Oberfläche 282 des Abstreifers 274 anschlägt. Die durch die innere Hülse 254 und die äußere Hülse 258 gebildete Stirnfläche 284 ist am deutlichsten in Fig. 21 dargestellt. Die Stirnfläche 284 der äußeren Hülse 258 weist eine Vertiefung 286 auf. Ferner ist die innere Hülse 254 mit einer Schulter 290 versehen (Fig. 21).

Während des Betriebs wird die Zentriereinrichtung 262 dadurch in Richtung auf die Montagekappe geschoben, daß Druckluft in die Kammer 252 geleitet wird, wobei dieser Vorschub in der Anfangsphase des Abwärtshubs der Presse er- . folgt. Die Druckluft strömt durch den Schlitz des Abstreifers 274 und übt einen Druck auf den Kolben 268 aus, der die Rückstellkraft der Feder 288 überschreitet und eine Verschiebung der Zentriereinrichtung in Richtung auf die Montagekappe bewirkt. Bevor die Vorschubhülsen die Dichtung berühren, wird die Zentriereinrichtung dadurch zurückgestellt, daß die Druckluftzufuhr unterbrochen und der Feder gestattet wird, die Zentriereinrichtung in ihre Ausgangslage zurückzustellen. Während des fortgesetzten Vorschubs der Stempelhülsen stößt schließlich die Schulter 290 gegen die Dichtung 292, so daß die Dichtung weiter auf die Montagekappe geschoben wird, wie es in Fig. 21 dargestellt ist. Schließlich setzen die innere und äußere Hülse am Boden des Kanals 294 der Montagekappe auf. Durch das Aufsetzen der Hülsen wird ein Druck auf das plastische Dichtungsmaterial ausgeübt und das Dichtungsmaterial in die Vertiefung oder Ausnehmung 286 gedrückt, so daß die Oberfläche der Dichtung verformt wird, wie es in Fig. 21 dargestellt wird. Nach dem Vorschub und Aufsetzen des Stempels, werden die Hülsen zurückgezogen, während der Abstreifer mit der Montagekappe aufgrund seiner unabhängigen Federvorbelastung während eines Teils des Rückhubs in Berührung bleibt, nämlich solange, bis die innere Hülse von der Montagekappe abhebt. Im Anschluß an diese Stempelbetätigung werden die Montagekappen sofort bis auf etwa 4,4 °C (40 °F) abgekühlt.

Es hat sich gezeigt, daß sich bei einer Montagekappe mit einer Dicke von etwa 0,279 mm (0,011") und einer Dichtungsmaterialdicke von etwa 0,356 mm (0,014") und einer deratigen Einstellung des Vorschubs der Hülsen, daß er bei etwa 0,406 mm (0,016") vor der Oberfläche endet, auf der die Montagekappe ruht, eine ausreichende Verformung des Dichtungsmaterials ergibt.

Vorzugsweise wird die Montagekappe zusammen mit der in ihre endgültige Lage aufgeschobenen Dichtung bis auf Zimmertemperatur abgekühlt.

Um einen Sitz im Reibschluß zwischen Dichtungsmaterial und Seitenwand der Montagekappe zu erzielen, ist der Innendurchmesser der Hülse aus Dichtungsmaterial etwas kleiner als der Außendurchmesser der Seitenwand der Montagekappe gewählt. Üblicherweise haben die sogenannten 1-Zoll-Aerosol-Montagekappen einen Seitenwanddurchmesser von 24,892 bis 25,146 mm (0,980 bis 0,990"). Es hat sich gezeigt, daß Dichtungsmaterial mit einer Dicke von 0,432 mm (0,017") ausreichend ist. Zur Anpassung an diese Dichtungsmaterialdicke sind Montagekappen mit einem Seitenwanddurchmesser von 24,13 mm (0,950") verwendet worden. Dichtungsbänder mit einer Breite von 7,14 mm (9/32") waren zufriedenstellend.

Obwohl irgendein plastisches Dichtungsmaterial aus Kunststoff mit hinreichender Elastizität verwendet werden kann, sofern Verträglichkeit zwischen dem Behalterinhalt und dem Kunststoff besteht, hat sich gezeigt, daß ein Kunststoff, der ein Polyäthylen geringer Dichte (eine Dichte im Bereich von 0,916 bis 0,922), das 5 bis 15 % Polyisobutylen im Molekulargewichtsbereich von 40 000 bis 200 000 sowie Stabilisatoren aufweist, die üblicherweise für Polyäthylen in einer Umgebung verwendet werden, in der sich das Dichtungsmaterial befindet, ein in einem großen Produktbereich zufriedenstellendes Dichtungsmaterial ergibt.

Anstelle nur einer ringförmigen Rippe im Dichtring können auch mehrere Rippen in Radialrichtung über die Breite des Dichtrings verwendet werden. Ferner können auch mehrere ringförmige Rippen vorgesehen sein, da sich grundsätzlich gezeigt hat, daß eine Diskontinuität der Ebenheit oder Glätte des Dichtrings, wie sie durch eine gerippte Ausbildung bewirkt wird, dem Dichtring einen Widerstand gegen ein Lösen beim Füllen oder eine Verschiebung auf der Montagekappe erteilt, und zwar eine derartige Verschiebung, daß der Dichtring in seine anfängliche Vorschublage zurückkehrt. Fig. 13 stellt eine erfindungsgemäß mit einer Dichtung versehene Montagekappe perspektivisch dar.

Im Gegensatz zu Montagekappen, die nur längs des Seitenwandteils der Kappe mit Dichtungsmaterial versehen sind, hat die Dichtungskappe aufgrund der Tatsache, daß sich das Dichtungsmaterial von der Einklemmstelle zwischen Kappe und Bördelrand des Behälters bis in den Kanal erstreckt, eine bessere Dichtwirkung. Ferner hat die Dichtung der erfindungsgemässen Montagekappe schon vor dem Anbördeln an den Behälter durchgehend eine im wesentlichen gleichförmige Dicke, während die bekannte durch Einspritzen ausgebildete Dichtung ungleichförmig ist, da sie sich zum Außenrand des Kanals und zur Übergangsstelle zwischen Seitenwand und Kanal hin verjüngt. Eine gleichförmige Dicke ergibt eine bessere Dichtwirkung.

## Patentansprüche

1. Verfahren zur Serienfertigung einer eine Dichtung (26 ; 30 ; 116 ; 230 ; 244 ; 292) tragenden Montagekappe (10 ; 34 ; 98 ; 118 ; 234 ; 242) für Aerosolbehälter, wobei die Montagekappe eine Querwand (12; 113), eine am Umfangsrand der Querwand umlaufende axiale Seitenwand (14) und einen von der Seitenwand nach außen vorstehenden Ringkanal (18 ; 294) aufweist, wobei
a) ein Band (26 ; 30 ; 116 ; 230 ; 244 ; 292) aus Dichtungsmaterial auf der Seitenwand (14) der Montagekappe ausgebildet wird, das sich über die Querwand (12 ; 113) der Montagekappe hinaus erstreckt,
b) das Band aus Dichtungsmaterial zunächst auf die Seitenwand der Montagekappe bis zu einer ersten Stelle geschoben wird, in der das von dem Ringkanal der Montagekappe entfernt liegende Ende in Höhe oder unterhalb des Umfangsrandes der Querwand (12; 113) der Montagekappe liegt,
c) das Band aus Dichtungsmaterial erwärmt wird und
d) dann das Band aus Dichtungsmaterial in seine endgültige Lage auf die Montagekappe geschoben und gleichzeitig eine Verformung des Dichtungsmaterials bewirkt wird,
dadurch gekennzeichnet, daß bei der Verformung stellenweise Anhäufungen des Dichtungsmaterials bewirkt werden.

2. Verfahren nach Anspruch 1, dadurch gekennzeichnet, daß das Dichtungsmaterial nach der Verformung gekühlt wird.

3. Verfahren nach Anspruch 1 oder 2, dadurch gekennzeichnet, daß die Verformung eine Ringrippe (154 ; 286) umfaßt.

4. Verfahren nach Anspruch 1 oder 2, dadurch gekennzeichnet, daß die Verformung eine Reihe radialer Rippen über die Breite der Dichtung umfaßt.

5. Vorrichtung zur Durchführung des Verfahrens nach Anspruch 1 bis 4, mit:
a) einer Einrichtung (32, 36-48 ; 80-100) zum Anordnen eines Bandes (26 ; 30 ; 116 ; 230 ; 244 ; 292) aus Dichtungsmaterial auf der Seitenwand (14) der Montagekappe (10 ; 34 ; 98 ; 118 ; 234 ; 242) derart, daß das von dem Ringkanal (18 ; 294) der Montagekappe entfernt liegende Bandende über die Querwand (12 ; 113) der Montagekappe hinausragt,
b) einer primären Stempeleinrichtung (58 ; 104) zum Vorschieben des Bandes aus Dichtungsmaterial auf die Seitenwand (14) der Montagekappe derart, daß das erwähnte entfernt liegende Ende des Bandes auf Höhe oder unterhalb des Umfangsrandes der Querwand (12 ; 113) der Montagekappe liegt,
c) einer Einrichtung zum Erwärmen des Bandes aus Dichtungsmaterial nach der Benutzung der primären Stempeleinrichtung (58; 104) und
d) einer sekundären Stempeleinrichtung (120 ; 200 ; 240) mit einem zurückziehbaren Hülsenteil (122 ; 236 ; 254, 258) zum Vorschieben des erwärmten Bandes aus Dichtungsmaterial in seine endgültige Lage auf der Seitenwand (14) und in den Ringkanal der Montagekappe und zum Bewirken der Verformung des Dichtungsmaterials,
dadurch gekennzeichnet, daß die mit dem Dichtungsmaterial in Berührung kommende Stirnseite der sekundären Stempeleinrichtung (120 ; 200 ; 240) mit wenigstens einem Vorsprung (150) oder einer Vertiefung (286) zur Verformung des Dichtungsmaterials versehen ist.

6. Vorrichtung nach Anspruch 5, gekennzeichnet durch eine Einrichtung zum Kühlen des Bandes aus Dichtungsmaterial nach der Benutzung der sekundären Stempeleinrichtung (120 ; 200 ; 240).

7. Vorrichtung nach Anspruch 5 oder 6, dadurch gekennzeichnet, daß die sekundäre Stempeleinrichtung (120 ; 200 ; 240) eine Einrichtung (130, 140, 142; 206, 224 ; 274) zum Verhindern einer Verschiebung der mit der Dichtung versehenen Montagekappe während des Zurückziehens des Hülsenteils (122 ; 236 ; 254, 258) aufweist.

.8. Vorrichtung nach einem der Ansprüche 5 bis 7, dadurch gekennzeichnet, daß die sekundäre Stempeleinrichtung (120 ; 200 ; 240) eine Einrichtung (136, 138 ; 208 ; 272) zum gegenseitigen Ausrichten der Montagekappe und der sekundären Stempeleinrichtung aufweist.

9. Vorrichtung nach einem der Ansprüche 5 bis 8, wenigstens Anspruch 7, dadurch gekennzeichnet, daß die sekundäre Stempeleinrichtung (120 ; 200; 240) eine durch den Stempelkopf (124; 202 ; 250) und die zurückziehbare Stempelhülse (122; 236 ; 254, 258) begrenzte Ausnehmung (128 ; 252) aufweist und daß die Einrichtung (130, 140, 142; 206, 224 ; 274) zum Verhindern einer Verschiebung der mit der Dichtung versehenen Montagekappe während des Vorschubs oder der Zurückziehung der Stempelhülse (122 ; 236 ; 254, 256) innerhalb dieser Ausnehmung angeordnet ist.

10. Vorrichtung nach den Ansprüchen 8 und 9, dadurch gekennzeichnet, daß die Einrichtung (136, 138 ; 208 ; 272) zum gegenseitigen Ausrichten von Montagekappe und sekundärer Stempeleinrichtung (120 ; 200 ; 240) innerhalb der Ausnehmung (128 ; 252) der sekundären Stempeleinrichtung angeordnet ist.

11. Vorrichtung nach Anspruch 9, dadurch gekennzeichnet, daß die Einrichtung (130, 140, 142 ; 206, 224 ; 274) zum Verhindern einer Verschiebung der mit der Dichtung versehenen Montagekappe ein Glied (134 ; 224; 274) aufweist, das während des Vorschubs und des Zurückziehens der sekundären Stempelhülse (122 ; 236 ; 254, 258) unter Federvorspannung gegen die Montagekappe gedrückt wird.

12. Vorrichtung nach einem der Ansprüche 10 bis 11, dadurch gekennzeichnet, daß die Einrichtung (136, 138 ; 208 ; 272) zum Ausrichten von Montagekappe und sekundärem Stempel (120 ; 200 ; 240) während des Vorschubs und des Zurückziehens der sekundären Stempelhülse (122 ; 236 ; 254 ; 258) unter Federvorspannung gegen die Montagekappe gedrückt wird.

13. Vorrichtung nach einem der Ansprüche 5 bis 12, dadurch gekennzeichnet, daß die Stirnfläche des Hülsenteils (122; 236 ; 254, 258) der sekundären Stempeleinrichtung (120 ; 200 ; 240) derart bemessen ist, daß der Umkreis der Stirnfläche die vorlaufende Kante des Bandes aus Dichtungsmaterial gleichzeitig mit oder unmittelbar vor dem Vorschub des Hülsenteils in die Endlage berührt, in der in der Dichtung die Verformung ausgebildet ist.

14. Mit einer Dichtung (26 ; 30; 116 ; 230; 244 ; 292) versehene Montagekappe (10 ; 34 ; 98 ; 118 ; 234 ; 242) zum Aufklemmen auf einen Aerosolbehälter, die eine Querwand (12; 113) und eine mit der Querwand einteilig ausgebildete und an ihrem Umfangsrand umlaufende axiale Seitenwand (14) aufweist, wobei sich die Seitenwand nach außen zu einem Ringkanal (18 ; 294) zur Aufnahme des Bördelrandes einer Behälteröffnung aufweitet und wobei das Dichtungsmaterial (26 ; 30 ; 116 ; 230 ; 244 ; 292) sich längs des Klemmbereiches der Seitenwand und bis in den Ringkanal erstreckend unter radialer Aufweitung verformt ist, dadurch gekennzeichnet, daß die Dichtung auf ihrer freiliegenden Seite eine weitere Verformung in Gestalt einer bleibenden Rippung des Dichtungsmaterials aufweist.

15. Montagekappe nach Anspruch 14, dadurch gekennzeichnet, daß die Verformung die Gestalt radialer Rippen aufweist.

## Claims

1. Method for the mass production of an aerosol container mounting cup (10; 34 ; 98; 118 ; 234 ; 242) bearing a gasket (26 ; 30 ; 116 ; 230 ; 244 ; 292), the mounting cup having a cross panel (12 ; 113), an axial sidewall (14) surrounding the periphery at the cross panel and an annular channel (18 ; 294) extending outwardly from the sidewall, comprising
a) forming a band (26 ; 30 ; 116 ; 230 ; 244 ; 292) of gasket material on the sidewall (14) of the mounting cup, which band extends above the cross panel (12 ; 113) of the cup,
b) initially advancing the band of gasket material onto the widewall of the mounting cup to a first position, in which the gasket material distal from the annular channel of the mounting cup is positioned at or below the periphery of the cross panel (12 ; 113) of the mounting cup,
c) heating the band of gasket material and
d) then advancing the band of gasket material to its ultimate position on the mounting cup and simultaneously causing a deformation of the gasket material,
characterized in that during the deformation accumulations of the gasket material are being produced at different positions.

2. Method according to claim 1, characterized in that the sealing material is cooled after the deformation.

3. Method according to claim 1 or 2, characterized in that the deformation comprises an annular rib (154 ; 286).

4. Method of claim 1 or 2, characterized in that the deformation comprises a series of radial ribs across the width of the gasket.

5. Apparatus for executing of the method according to claim 1 to 4, the apparatus comprising :
a) a means (32, 36-48 ; 80-100) for disposing a band (26 ; 30 ; 116 ; 230 ; 244 ; 292) of gasket material onto the sidewall (14) of the mounting cup (10 ; 34 ; 98 ; 118 ; 234 ; 242) such that the end of the band distal from the annular channel (18 ; 294) of the mounting cup extends beyond the cross panel (12 ; 113) of the mounting cup,
b) a primary plunger means (58 ; 104) for advancing the band of gasket material onto the sidewall (14) of the mounting cup such that the aforesaid distal end of the band is positioned at or below the periphery of the cross panel (12 ; 113) of the mounting cup,
c) a means for heating the band of gasket material after the use of the primary plunger means (58 ; 104), and
d) a secondary plunger means (120; 200; 240) having a retractable sleeve portion (122; 236 ; 254, 258) for advancing the heated band of gasket material to its ultimate position on the sidewall (14) and within the annular channel of the mounting cup, and for effecting the deformation of the gasket material,
characterized in that the front of the secondary plunger means (120 ; 200 ; 240), which front engages the gasket material, is provided with at least one projection (150) or a recess (286) for deforming the gasket material.

6. Apparatus of claim 5, characterized by a means for cooling the band of gasket material after the use of the secondary plunger means (120 ; 200 ; 240).

7. Apparatus of claim 5 or 6, characterized in that the secondary plunger means (120; 200; 240) has a means (130, 140, 142; 206, 224 ; 274) for preventing the movement of the gasketed mounting cup during retraction of the sleeve portion (122 ; 236 ; 254, 258).

8. Apparatus of one of claims 5 to 7, characterized in that the secondary plunger means (120 ; 200 ; 240) has a means (136, 138 ; 208 ; 272) for aligning the mounting cup and the secondary plunger means.

9. Apparatus of one of claims 5 to 8, at least claim 7, characterized in that the secondary plunger means (120 ; 200 ; 240) has a recess (128 ; 252) defined by the plunger head (124 ; 202; 250) and the retractable plunger sleeve (122; 236 ; 254, 258) and that the means (130, 140, 142 ; 206, 224 ; 274) for preventing movement of the gasketed mounting cup during the advance or retraction of the plunger sleeve (122 ; 236; 254, 258) is disposed within said recess.

10. Apparatus of claims 8 and 9, characterized in that the means (136 ; 138 ; 208 ; 272) for aligning the mounting cup and the secondary plunger means (120 ; 200 ; 240) is disposed within the recess (128 ; 252) of the secondary plunger means.

11. Apparatus of claim 9, characterized in that the means (130, 140, 142 ; 206, 224 ; 274) for preventing movement of the gasketed mounting cup includes a member (134 ; 224 ; 274) which is spring biased against the mounting cup during the advance and retraction of the secondary plunger sleeve (122 ; 236 ; 254, 258).

12. Apparatus of one of claims 10 to 11, characterized in that the means (136 ; 138 ; 208 ; 272) for aligning the mounting cup and the secondary plunger (120 ; 200 ; 240) is spring biased against the mounting cup during the advance and retraction of the secondary plunger sleeve (122 ; 236 ; 254 ; 258).

13. Apparatus of one of claims 5 to 12, characterized in that the front surface of the sleeve portion (122 ; 236 ; 254, 258) of the secondary plunger means (120 ; 200 ; 240) is dimensioned such that the perimeter of the front surface contacts the advancing edge of the band of gasket material simultaneously or immediately prior to the advance of the sleeve portion into the final position, in which the deformation of the gasket is formed.

14. A mounting cup (10 ; 34 ; 98 ; 118; 234 ; 242) for crimping on an aerosol container and provided with a gasket (26 ; 30 ; 116 ; 230 ; 244 ; 292), the mounting cup comprising a cross panel (12 ; 113) and an axial sidewall (14) integral with and surrounding the periphery of the cross panel, the sidewall being outwardly flared to form an annular channel (18 ; 294) for receiving the bead of a container opening, and wherein the gasket material (26 ; 30 ; 116 ; 230 ; 244 ; 292) extends along the clinch region of the sidewall into the annular channel and is deformed by radial widening, characterized in that the gasket comprises on its exposed side a further deformation in the shape of a permanent ribbing of the gasket material.

15. Mounting cup of claim 14, characterized in that the deformation is in the shape of radial ribs.

## Revendications

1. Procédé pour la fabrication en série d'une coupelle de montage (10 ; 34 ; 98 118 ; 234 ; 242) pour récipient d'aérosol, munie d'un joint (26 ; 30 ; 116 ; 230 ; 244 ; 292), ladite coupelle présentant une paroi transversale (12 ; 113), une paroi latérale (14) axiale s'étendant le long de la périphérie de la paroi transversale, et une gouttière annulaire (18 ; 294) s'étendant vers l'extérieur à partir de la paroi latérale, procédé dans lequel
a) un ruban (26 ; 30 ; 116 ; 230 ; 244 ; 292) en matériau d'étanchéité est formé sur la paroi latérale (14) de la coupelle de montage, dont il dépasse la paroi transversale (12 ; 113),
b) le ruban en matériau d'étanchéité est poussé sur la paroi latérale de la coupelle de montage jusque dans une première position dans laquelle son extrémité éloignée de la gouttière annulaire de la coupelle de montage est située au niveau ou en dessous du rebord périphérique de la paroi transversale (12, 113) de la coupelle de montage,
c) le matériau d'étanchéité est échauffé,
d) ensuite le ruban en matériau d'étanchéité est repoussé jusque dans sa position finale sur la coupelle de montage et simultanément une déformation du matériau d'étanchéité est réalisée, caractérisé en ce que lors de la déformation des amoncellements de matériau d'étanchéité sont réalisés par endroits.

2. Procédé selon la revendication 1, caractérisé en ce que le matériau d'étanchéité est refroidi après la déformation.

3. Procédé selon l'une des revendications 1 ou 2, caractérisé en ce que la déformation a la forme d'une nervure circulaire (154 ; 286).

4. Procédé selon l'une des revendications 1 ou 2, caractérisé en ce que la déformation a la forme d'une série de nervures radiales s'étendant sur la largeur du joint.

5. Appareil pour l'exécution du procédé selon les revendications 1 à 4, comprenant :
a) un dispositif (32, 36-48 ; 80-100) pour la mise en place d'un ruban (26 ; 30 ; 116 ; 230 ; 244 ; 292) en matériau d'étanchéité sur la paroi latérale (14) de la coupelle de montage (10 ; 34 ; 98 ; 118 ; 234 ; 242) de telle manière que son bord éloigné de la gouttière annulaire (18 ; 294) de la coupelle de montage dépasse la paroi transversale (12 ; 113) de cette coupelle,
b) un premier dispositif de poinçonnage (58 ; 104) destiné à faire avancer le ruban en matériau d'étanchéité sur la paroi latérale (14) de la coupelle de montage de telle façon que ledit bord éloigné du ruban arrive au niveau, ou en dessous, de la périphérie de la paroi transversale (12 ; 113) de la coupelle de montage,
c) un dispositif pour l'échauffement du ruban en matériau d'étanchéité après l'utilisation du premier dispositif de poinçonnage (58 ; 104) et
d) un deuxième dispositif de poinçonnage (120 ; 200 ; 240) comportant une douille rétractable (122 ; 236 ; 254 ; 258) pour faire avancer ledit ruban au matériau d'étanchéité et l'amener dans sa position finale définitive sur la paroi latérale (14) et dans la gouttière annulaire de la coupelle de montage, et pour réaliser la déformation du matériau d'étanchéité,
caractérisé en ce que la face frontale du deuxième dispositif de poinçonnage (120 ; 200 ; 240) venant en contact avec le matériau d'étanchéité est pourvue d'au moins une saillie (150) ou un creux (286) pour la déformation du matériau d'étanchéité.

6. Appareil selon la revendication 5, caractérisé par un dispositif pour le refroidissement du ruban en matériau d'étanchéité après utilisation du deuxième dispositif de poinçonnage (120 ; 200 ; 240).

7. Appareil selon l'une des revendications 5 ou 6, caractérisé en ce que le deuxième dispositif de poinçonnage (120 ; 200 ; 240) présente un dispositif (130, 140, 142 ; 206, 224 ; 274) destiné à empêcher un déplacement de la coupelle de montage munie de son joint durant le retrait de la douille (122 ; 236 ; 254, 258).

8. Appareil selon l'une des revendications 5 à 7, caractérisé en ce que le deuxième dispositif de poinçonnage (120 ; 200 ; 240) présente un dispositif (136, 138 ; 208, 272) pour le centrage réciproque de la coupelle de montage et du deuxième dispositif de poinçonnage.

9. Appareil selon l'une des revendications 5 à 8, et au moins la revendication 5, caractérisé en ce que le deuxième dispositif de poinçonnage (120 ; 200 ; 240) présente une cavité (128 ; 252) délimitée par la tête du poinçon (124 ; 202 ; 250) et la douille rétractable du poinçon (122; 236 ; 254 ; 258) et en ce que le dispositif (130,140,142 ; 206, 224 ; 274) destiné à empêcher un déplacement de la coupelle de montage munie de son joint durant l'avance ou le retrait de la douille de poinçonnage (122 ; 236 ; 254, 258) est disposé à l'intérieur de cette cavité.

10. Appareil selon les revendications 8 et 9, caractérisé en ce que le dispositif (136,138 ; 208 ; 272) pour le centrage réciproque de la coupelle de montage et du deuxième dispositif de-poinçonnage (120 ; 200 ; 240) est disposé à l'intérieur de la cavité (128 ; 252) du deuxième dispositif de poinçonnage.

11. Appareil selon la revendication 9, caractérisé en ce que le dispositif (130, 140, 142 ; 206, 224 ; 274) destiné à empêcher un déplacement de la coupelle de montage munie de son joint présente un organe (134 ; 224 ; 274) qui est appuyé contre la coupelle de montage sous la contrainte d'un ressort durant l'avance et le retrait de la douille du deuxième poinçon (122 ; 236 ; 254, 258).

12. Appareil selon l'une des revendications 10 à 11, caractérisé en ce que le dispositif (136,138 ; 208 ; 272) pour le centrage réciproque de la coupelle de montage et du deuxième poinçon (120 ; 200 ; 240) durant l'avance et le retrait de la douille (122 ; 236 ; 254 ; 258) du deuxième poinçon, est appuyé contre la coupelle de montage sous la contrainte d'un ressort.

13. Appareil selon l'une des revendications 5 à 12 ci-dessus, caractérisé en ce que la face frontale de la douille (122 ; 236 ; 254, 258) du deuxième dispositif de poinçonnage (120 ; 200 ; 240) est dimensionnée de telle façon que la périphérie de cette face frontale touche le bord menant du ruban en matériau d'étanchéité en même temps que, ou très peu avant, l'avance de la douille vers sa position finale dans laquelle la déformation est réalisée dans le joint.

14. Coupelle de montage (10 ; 34 ; 98 ; 118 ; 234 ; 242) munie d'un joint (26 ; 30 ; 116 ; 230 ; 244 ; 292) destiné au sertissage sur un récipient pour aérosol, qui présente une paroi transversale (12 ; 113) et une paroi latérale axiale (14) s'étendant le long de la périphérie de la paroi transversale dont elle est solidaire, ladite paroi latérale s'élargissant vers l'extérieur pour former une gouttière annulaire (18 ; 294) destinée à recevoir le bord roulé de l'ouverture d'un récipient et dont le matériau d'étanchéité (26 ; 30 ; 116 ; 230 ; 244 ; 292) s'étend le long de la zone de sertissage de la paroi latérale et jusque dans la gouttière annulaire et est déformé par un élargissement radial, caractérisé en ce que le joint présente sur sa face libre une déformation supplémentaire sous la forme d'un nervurage permanent du matériau d'étanchéité.

15. Coupelle de montage selon la revendication 14, caractérisé en ce que la déformation présente la forme de nervures radiales.
